# EUROPÄISCHE PATENTSCHRIFT

(11) **EP 1 089 837 B1**
(45) Veröffentlichungstag und Bekanntmachung des Hinweises auf die Patenterteilung: **22.05.2002**
(21) Anmeldenummer: 99932712.5
(22) Anmeldetag: 23.06.1999
(51) Int. Cl.: B21D 45/00, B21D 28/34, B26F 1/14

(54) **WERKZEUGHALTER MIT STANZSTEMPELEINHEITEN**
TOOL HOLDER WITH PUNCHING UNITS
PORTE-OUTILS COMPORTANT DES UNITES A POIN ON

(30) Priorität: 23.06.1998 DE 19827850
(43) Veröffentlichungstag der Anmeldung: 11.04.2001
(73) Patentinhaber: Mate Precision Tooling Inc., Ramsey, Minnesota 55303 (US)
(72) Erfinder: SCHNEIDER, Albrecht, D-61440 Oberursel (DE)
(74) Vertreter: Erb, Henning
(86) Internationale Anmeldenummer: EP9904334
(87) Internationale Veröffentlichungsnummer: WO9967039

(56) Entgegenhaltungen:
- EP-A- 0 622 135
- EP-A- 0 646 427
- EP-A- 0 684 095

## Beschreibung

Die Erfindung befaßt sich mit einem Werkzeughalter für eine Stanzmaschine mit mehreren Stanzstempeleinheiten, die in Werkzeugaufnahmen in dem Halter sitzen und Gasdruckfedern zum Zurückholen der Stanzstempel aufweisen, gemäß dem Oberbegriff des Patentanspruchs 1 (siehe z.B. EP-A-0 684 095).

Neben den weit verbreiteten Stahlfedern, die als Schraubenoder Tellerfedern ausgebildet sein können, sind beispielsweise aus der EP 0 646 427 Stanzstempeleinheiten mit Gasdruckfedern bekannt. Der Vorteil von Gasdruckfedern besteht in der Möglichkeit, durch Ändern des Druckniveaus in der Druckkammer der Gasdruckfeder die Federkennlinien gezielt zu beeinflussen. Damit kann die Federkraft dem zu bearbeitenden Material angepaßt werden, so daß z.B. beim Bearbeiten dicker Stahlbleche in der Druckkammer ein sehr hoher Druck und beim Bearbeiten dünner Aluminiumbleche ein vergleichsweise niedriger Druck in der Druckkammer erzeugt wird. Der niedrige Druck beim Bearbeiten weicher Materialien verhindert eine Beschädigung der empfindlichen, unter Umständen bereits beschichteten Oberflächen.

Mit den bekannten Stanzstempeleinheiten mit Gasdruckfedern ist diese Einstellbarkeit gegeben, es stellt sich jedoch bei Werkzeughaltern, die ohne weiteres zehn und mehr Werkzeugaufnahmen für Stanzstempeleinheiten aufweisen, als sehr kompliziert dar, das Druckniveau in allen Druckkammern der einzelnen Stanzstempeleinheiten dem zu bearbeitenden Material anzupassen.

Die Aufgabe der Erfindung besteht darin, einen Werkzeughalter zu schaffen, dessen mit Gasdruckfedern versehene Stanzstempeleinheiten schneller und einfacher an das zu bearbeitende Material anpaßbar sind.

Erfindungsgemäß wird die Aufgabe dadurch gelöst, daß bei einem Werkzeughalter der eingangs beschriebenen Art die Druckkammern der Gasdruckfedern an eine gemeinsame Versorgungsleitung angeschlossen sind, die mit einer Druckgasquelle verbindbar ist.

Durch die zentrale Druckversorgung aller Druckkammern besteht die Möglichkeit, den Innendruck aller Gasdruckfedern simultan zu verändern. Die Umrüstzeiten beim Wechseln des zu verarbeitenden Materials verkürzen sich dadurch erheblich. Die gemeinsame Druckversorgung garantiert auch ein gleichmäßiges Druckniveau in allen Gasdruckfedern, sofern dies gewünscht ist.

Vorzugsweise bildet die Versorgungsleitung ein Druckreservoir. Das relativ große Volumen der Versorgungsleitung führt zu flacheren Kennlinien der Gasdruckfedern, da das verdrängte Volumen einer Gasdruckfeder bei einem Stanzhub im Verhältnis zum gesamten Druckvolumen relativ klein ist. Im Bereich der Gasdruckfedern läßt sich ein vergleichbar großes Volumenreservoir dagegen kaum verwirklichen, da der Bauraum durch die Gegebenheiten des Werkzeughalters und der Stanzmaschine stark eingeschränkt ist.

Bei einer bevorzugten Ausführungsform der Erfindung ist zwischen der Druckgasquelle und der Versorgungsleitung ein Regelventil zum Einstellen eines bestimmten Druckniveaus in der Versorgungsleitung vorgesehen. Das Regelventil ermöglicht das exakte Einstellen des Druckniveaus, wenn als Druckgasquelle ein Druckvorratsbehälter mit gegebenem, sehr hohem Druck verwendet wird.

Bei einer weiteren bevorzugten Ausführungsform der Erfindung ist vorgesehen, daß zwischen der Versorgungsleitung und wenigstens einem Teil der Druckkammern Regelventile zum Einstellen eines bestimmten Druckniveaus in den jeweiligen Druckkammern vorgesehen sind. Eine derartige Anordnung ermöglicht ein individuelles Einstellen des Druckniveaus in den einzelnen Druckkammern, um die einzelnen Stanzstempeleinheiten individuell den Gegebenheiten anzupassen. Je nach wirksamer Kolbenfläche und Art des Stanzstempels ist damit eine noch exaktere Optimierung der Rückstellkräfte für das jeweils bearbeitete Material möglich.

Bei einer typischen Ausführungsform des Werkzeughalters ist dieser revolverförmig ausgebildet und die Stanzstempeleinheiten sind kreisförmig angeordnet. Bei dieser Art von Werkzeughalter ist die Versorgungsleitung vorzugsweise ringförmig zwischen den Stanzstempeleinheiten angeordnet. Diese Anordnung ist deswegen besonders vorteilhaft, weil in dem Raum zwischen den Stanzstempeleinheiten genügend Raum für die Versorgungsleitung zur Verfügung steht, so daß eine Umrüstung vorhandener Werkzeughalter, die bisher mit Stanzstempeleinheiten mit Stahlfedern verwendet wurden, ohne weiteres möglich ist.

Als Druckgas findet vorzugsweise Stickstoff Verwendung, das nicht brennbar, ungiftig und preiswert ist.

Nachfolgend wird anhand der beigefügten Zeichnungen näher auf Ausführungsbeispiele der Erfindung eingegangen. Es zeigen:
- Fig. 1: eine schematische Draufsicht auf einen Werkzeughalter mit einer Versorgungsleitung für Gasdruckfedern in den Stanzstempeleinheiten;
- Fig. 2: einen Querschnitt des Werkzeughalters nach Fig. 1.

In Fig. 1 ist ein Werkzeughalter 10 dargestellt, der auf einer Revolverstanze einsetzbar ist. Der scheibenförmig ausgebildete Werkzeughalter 10 verfügt über kreisförmig angeordnete Halterungen 12 (siehe Fig. 2), in welchen Stanzstempeleinheiten 14 aufgenommen sind. Im dargestellten Ausführungsbeispiel ist der Aufbau der Stanzstempeleinheiten 14 an die in der DE 195 05 754 beschriebenen Stanzstempeleinheiten angelehnt, wobei jedoch die dort vorgesehenen Tellerfederpakete durch Gasdruckfedern 15 ersetzt sind, wie sie grundsätzlich aus der EP 0 708 267 bekannt sind.

Im übrigen bestehen die Stanzstempeleinheiten 14 aus einer Führungsbuchse 16, einem mehrteiligen Stempeltreiber 18 und einem mit dem Stempeltreiber 18 über eine Schraube 19 verschraubten Stanzstempel 20. Zwischen dem unteren Ende der Führungsbuchse und dem Stanzstempel 20 ist eine Abstreiferplatte 22 vorgesehen. Die Gasdruckfeder 15 ist zwischen einem radial vorspringenden Kopf 24 und der hinteren Endwand der Führungsbuchse 16 angeordnet.

Die Gasdruckfeder 15 besitzt ein im Querschnitt im wesentlichen kreisförmiges Gehäuse 26, in welchem ringförmig zylindrische Bohrungen 28 angeordnet sind, in denen jeweils ein Kolben 30 axial verschieblich geführt ist. Die zylindrischen Bohrungen 28 stehen über einen Ringkanal 32 miteinander in Verbindung und bilden gemeinsam die Druckkammer der Gasdruckfeder 15. Die Kolben 30 sind mit Hilfe von Dichtringen 34 gegen die Wandungen der zylindrischen Bohrungen 28 abgedichtet. Der Ringkanal 32 der Gasdruckfeder verfügt über einen Anschlußkanal 36, in dessen Öffnung 38 ein Versorgungsschlauch 40 mit einem entsprechenden Gewindestück eingeschraubt ist. Bei dem gezeigten Ausführungsbeispiel besitzen sämtliche Stanzstempeleinheiten 14 einen identischen Aufbau, es ist jedoch auch denkbar, Stanzstempeleinheiten 14 mit unterschiedlichem Aufbau und unterschiedlich ausgebildeten Gasdruckfedern zu kombinieren.

Die Versorgungsschläuche 40 sämlicher Stanzstempeleinheiten 14 sind über geeignete Anschlüsse 42 an eine ringförmige Versorgungsleitung 44 angeschlossen, die zentrisch in der Mitte des Werkzeughalters 10 angeordnet ist. Die Versorgungsleitung 44 ihrerseits verfügt über einen Druckanschluß 46, der mit einer Druckgasquelle (nicht gezeigt) verbunden ist. Zwischen dem Druckanschluß 46 und der Druckgasquelle ist ein Regelventil angeordnet, mit Hilfe dessen das Druckniveau in der Versorgungsleitung 44 exakt einstellbar ist.

Bei der dargestellten Ausführungsform, bei der sämtliche Druckkammern in ständiger Verbingung mit der Versorgungsleitung 44 stehen, stellt sich in allen Druckkammern das gleiche Druckniveau wie in der Versorgungsleitung 44 ein. Es ist auch möglich, zwischen der Versorgungsleitung und den einzelnen Druckkammern zusätzliche Regelventile vorzusehen, mit Hilfe derer eine individuelle Beeinflussung des Druckniveaus in einzelnen Druckkammern möglich ist.

Bei anderen Formen von Werkzeughaltern wird man die Versorgungsleitung entsprechend der Formgebung des Werkzeughalters und der Anordnung der Stanzstempeleinheiten an der vorhandenen Bauraum anpassen.

## Patentansprüche

1. Werkzeughalter für eine Stanzmaschine mit mehreren Stanzstempeleinheiten (14), die in Werkzeugaufnahmen (12) in dem Halter (10) sitzen und Gasdruckfedern (15) zum Zurückholen der Stanzstempel (20) aufweisen, **dadurch gekennzeichnet, daß** die Druckkammern (28, 32) der Gasdruckfedern (15) an eine gemeinsame Versorgungsleitung (44) angeschlossen sind, die mit einer Druckgasquelle verbindbar ist.

2. Werkzeughalter nach Anspruch 1, **dadurch gekennzeichnet, daß** die Versorgungsleitung (44) ein Druckreservoir bildet.

3. Werkzeughalter nach Anspruch 1 oder 2, **dadurch gekennzeichnet, daß** zwischen der Druckgasquelle und der Versorgungsleitung (44) ein Regelventil zum Einstellen eines bestimmten Druckniveaus in der Versorgungsleitung (44) vorgesehen ist.

4. Werkzeughalter nach einem der Ansprüche 1 bis 3, **dadurch gekennzeichnet, daß** zwischen der Versorgungsleitung (44) und wenigstens einem Teil der Druckkammern (28, 32) Regelventile zum Einstellen es bestimmten Druckniveaus in den jeweiligen Druckkammern (28, 32) vorgesehen sind.

5. Werkzeughalter nach einem der vorhergehenden Ansprüche, **dadurch gekennzeichnet, daß** er revolverförmig ausgebildet ist und die Stanzstempeleinheiten (14) kreisförmig angeordnet sind.

6. Werkzeughalter nach Anspruch 5, **dadurch gekennzeichnet, daß** die Versorgungsleitung (44) ringförmig zwischen den Stanzstempeleinheiten (14) angeordnet ist.

7. Werkzeughalter nach einem der vorhergehenden Ansprüche, **dadurch gekennzeichnet, daß** das Druckgas Stickstoff ist.

8. Werkzeughalter nach Anspruch 1, **dadurch gekennzeichnet, daß** jede Gasdruckfeder (15) ein Gehäuse (26) aufweist, in welchem eine Mehrzahl von Bohrungen (28) ausgebildet sind, in welchen Kolben (30) liegen, wobei die Bohrungen (28) und die Kolben (30) relativ zueinander, parallel zur Achse ihrer zugehörigen Stanzstempeleinheit (14) beweglich sind und sich die Bohrungen (28) bei einem Stanzhub verkleinern und bei einem Rückzugshub vergrößern.

9. Werkzeughalter nach Anspruch 8, **dadurch gekennzeichnet, daß** während der Stanz- und Rückzugshübe das Gehäuse (26) relativ zu dem Revolver (10) beweglich ist und die Kolben (30) relativ zu dem Revolver (10) feststehend sind.

## Claims

1. A tool holder for a punch press having a plurality of punching units (14) mounted in tool receivers (12) in the tool holder (10) and having gas springs (15) for retracting the punches (20) **characterized in that** the pressure chambers (28, 32) of said gas springs (15) are connected with a common supply line (44) being connectable with a compressed gas source.

2. The tool holder of claim 1, wherein the supply line (44) forms a pressure reservoir.

3. The tool holder of claim 1 or 2, wherein a control valve is provided between said compressed gas source and the supply line (44) for setting a defined pressure level in the supply line (44).

4. The tool holder according to one of claims 1 to 3, wherein control valves for setting a defined pressure level within pressure chambers (28, 32) are provided between the feed line (44) and at least some of the pressure chambers (28, 32).

5. The tool holderaccording to one of the proceeding claims, wherein the tool holder is formed turret like, and the punch units (14) are arranged in a circle.

6. The tool holder of claim 5, wherein the supply line (44) is located annularly between the punching units (14).

7. The tool holder of claim 1, wherein the compressed gas is nitrogen.

8. The tool holder of claim 1, wherein each gas spring (15)comprises a housing (26) having formed therein a plurality of parallel interconnected bores (28) which have pistons (30) therein, the bores (28) and the pistons (30) being movable, relative to each other, parallel to the axis of their respective punch unit (14) and wherein the bores (14) contract on a punching stroke and expand on a retraction stroke.

9. The tool holder of claim 8, wherein the housing (26) is movable relative to the turret (10) during the punching and retracting strokes and the pistons (30) are stationary relative to the turret (10).

## Revendications

1. Porte-outils pour une poinçonneuse à plusieurs unités à poinçon (14) qui se trouvent dans des réceptacles d'outil (12) placés dans le support (10) et qui présentent des ressorts à gaz de pression (15) destinés à rappeler les poinçons (20),
**caractérisé en ce que**
les chambres de pression (28, 32) des ressorts à gaz (15) sont raccordés à une conduite d'alimentation (44) commune qu'on peut relier à une source de pression de gaz.

2. Porte-outils selon la revendication 1,
**caractérisé en ce que**
la conduite d'alimentation (44) forme un réservoir de pression.

3. Porte-outils selon la revendication 1 ou 2,
**caractérisé en ce qu'**
entre la source de gaz et la conduite d'alimentation (44) on a prévu une vanne de régulation destinée à régler un niveau donné de pression dans la conduite d'alimentation (44).

4. Porte-outils selon l'une des revendications 1 à 3,
**caractérisé en ce qu'**
on a prévu, entre la conduite d'alimentation (44) et au moins une partie des chambres de pression (28, 32), des vannes de régulation destinées à régler un niveau donné de pression dans chacune des chambres de pression (28, 32).

5. Porte-outils selon l'une des revendications précédentes,
**caractérisé en ce qu'**
il a une forme de tourelle et que les unités à poinçon (14) sont disposées circulairement.

6. Porte-outils selon la revendication 5,
**caractérisé en ce que**
la conduite d'alimentation (44) est disposée en forme d'anneau entre les unités à poinçon (14).

7. Porte-outils selon l'une des revendications précédentes,
**caractérisé en ce que**
le gaz comprimé est de l'azote.

8. Porte-outils selon la revendication 1,
**caractérisé en ce que**
chacun des ressorts de pression de gaz (15) présente un boîtier (26) comportant plusieurs perçages (28) dans lesquels sont placés des pistons (30), les perçages (28) et les pistons (30) pouvant se déplacer les uns par rapport aux autres parallèlement à l'axe des unités à poinçon (14) correspondantes et les perçages (28) se réduisant lors d'un mouvement de poinçonnage et s'agrandissant lors d'un mouvement de retrait.

9. Porte-outils selon la revendication 8,
**caractérisé en ce que**
lors des mouvements de poinçonnage et de retrait le boîtier (26) peut se déplacer par rapport à la tourelle (10) et les pistons (30) sont fixes par rapport à la tourelle (10).
